# EUROPÄISCHE PATENTSCHRIFT

(11) **EP 2 049 734 B1**
(45) Veröffentlichungstag und Bekanntmachung des Hinweises auf die Patenterteilung: **24.02.2010**
(21) Anmeldenummer: 06775823.5
(22) Anmeldetag: 07.08.2006
(51) Int. Cl.: E01C 1/00, E01D 1/00

(54) **VERKEHRSEINRICHTUNG**
TRAFFIC SYSTEM
INSTALLATION ROUTIÈRE

(43) Veröffentlichungstag der Anmeldung: 22.04.2009
(73) Patentinhaber: G. Tröster E. K., 96149 Breitengüssbach (DE)
(72) Erfinder: TRÖSTER, Günther, 96149 Breitengüssbach (DE)
(74) Vertreter: Schlögl, Markus
(86) Internationale Anmeldenummer: PCT/DE2006/001386
(87) Internationale Veröffentlichungsnummer: WO 2008/017279

(56) Entgegenhaltungen:
- WO-A-98/44237
- WO-A-2006/052041
- DE-A1- 2 321 264
- DE-A1- 4 231 832
- FR-A2- 2 557 170
- GB-A- 989 632
- GB-A- 2 394 486
- US-A- 4 945 594
- US-A1- 2003 091 394
- US-B1- 6 668 729

## Beschreibung

Die Erfindung betrifft eine Verkehrseinrichtung, aufweisend wenigstens zwei übereinander angeordnete Verkehrswege, welche jeweils wenigstens eine Verkehrsfläche umfassen. Eine gattungsgemäße Verkehrseinrichtung ist in der FR-A-2 557 170 offenbart.

Eine Verkehrs einrichtung mit wenigstens zwei übereinander angeordneten Verkehrswegen umfasst beispielsweise zwei übereinander angeordnete Straßen, z. B. bei einer Brücke, wobei wenigstens zwei Verkehrsflächen in Form von Fahrbahnen übereinander angeordnet sind. Es können aber auch Verkehrswege mit Schienen oder sonstigen Führungs- und Fördersysteme übereinander angeordnet sein. Die Fahrbahnen sind, abgesehen von Leitplanken, in der Regel zu den Fahrbahnrändern hin offen ausgeführt, was den Nachteil mit sich bringt, dass Lärm und Abgase, welche durch auf den Fahrbahnen verkehrende Fahrzeuge verursacht werden, ungehindert direkt in die Umgebung abgegeben werden und die Fahrbahnen selbst ständig Witterungseinflüssen ausgesetzt sind. Insbesondere in Ballungsräumen und Städten stellen der Lärm und die Abgase von Fahrzeugen eine nicht unerhebliche Belastung für Menschen und Tiere dar.

Bei Verkehrswegen für schienengebundene Fahrzeuge, insbesondere Züge, sowie bei Verkehrswegen für Automobile, insbesondere Autobahnen, setzt man zumindest zum Lärmschutz für Anwohner eines Verkehrsweges so genannte Lärmschutzwände beidseitig eines Verkehrsweges ein, die jedoch meistens den Nachteil aufweisen, dass sie von dem Verkehrsweg keine Sicht nach außen in die Umgebung des Verkehrsweges ermöglichen. Verkehrsteilnehmer, seien es Reisende in einem Zug oder einem Automobil, welche klaustrophobisch veranlagt sind, können daher auf dem Verkehrsweg wie in einem Tunnel Beklemmungsgefühle oder sogar Angstzustände bekommen.

Der Erfindung liegt daher die Aufgabe zugrunde eine Verkehrseinrichtung der eingangs genannten Art derart auszuführen, dass diese möglichst besser an die Bedürfnisse von Verkehrsteilnehmern und/oder Anwohnern angepasst ist.

Nach der Erfindung wird diese Aufgabe gelöst durch eine Verkehrseinrichtung, welche die Merkmale des Anspruchs 1 aufweist. Es wird also vorgeschlagen, zwei Verkehrswege übereinander anzuordnen, wodurch eine platzsparende, umweltfreundliche Verkehrführung realisiert werden kann, da die Verkehrswege nicht einen großen Platzbedarf erfordernd nebeneinander, sondern platzsparend übereinander angeordnet werden. Dies ist nicht nur relevant für Ballungsräume und Städte, in denen ohnehin wenig Raum und Platz zur Verfügung steht, sondern auch im Hinblick auf einen reduzierten Flächenbedarf für Verkehrswege allgemein, wodurch die fortschreitende Bodenversiegelung reduziert werden kann. Die Verkehrsfläche, beispielsweise eine einspurige Fahrbahn, kann in bestimmten Abständen Notfall-, Pannen- oder Ausweichbuchten aufweisen.

Des Weiteren ergibt sich durch die gleichzeitige Einhausung der Verkehrsflächen über zumindest eine bestimmte Länge der Vorteil, dass keine unkontrollierte Emission von Lärm und Abgasen an die Umgebung der Vexkehrseinrichtung stattfinden kann. Damit sind beispielsweise die Voraussetzungen geschaffen, Abgase z. B. zu filtern, bevor diese in die Umgebung abgegeben werden. Durch die zumindest teilweise Einhausung der Verkehrsflächen der Verkehrswege sind diese vor äußeren Witterungseinflüssen wie starker Hitze, Regen, Eis und Schnee geschützt, wobei auch andere Beläge und/oder Schienen als bisher eingesetzt werden können. Durch die Einhausung der Verkehrsflächen kann insbesondere hinsichtlich Regen, Eis und Schnee die Gefahr von Unfällen reduziert werden. Des Weiteren ergeben sich Einsparungen beispielsweise beim Winterdienst, welcher für eingehauste Verkehrsflächen praktisch nicht oder nur begrenzt notwendig ist. Die Verkehrsflächen selbst sind durch die Einhausung einer geringeren witterungsbedingten Korrosion ausgesetzt, so dass die Aufwendungen für den Erhalt der Verkehrsflächen reduziert werden können. Zu den Aufwendungen zählen dabei nicht nur die geringeren Kosten für Ausbesserungsarbeiten an den Verkehrsflächen, sondern auch die geringeren Betriebskosten der zur Pflege und zum Erhalt der Verkehrsflächen benötigten Einrichtungen und Fahrzeuge. Der Unterhalt einer derartigen Verkehrseinrichtung ist damit wirtschaftlicher.

Ein weiterer Vorteil der erfindungsgemäßen Verkehrseinrichtung besteht in dem wenigstens einen, den Blick aus der Einhausung gestattenden durchsichtigen Element, da durch die Sichtverbindung nach außen, also aus der Einhausung heraus auf vorteilhafter Weise vermieden werden kann, dass bei Nutzern der Verkehrseinrichtung, seien es Reisende oder Fahrzeugführer, Beklemmungsgefühle oder Angstzustände aufkommen. Die Einhausung weist in der Regel mehrere durchsichtige Elemente auf, die sich vorzugsweise entlang der gesamten Einhausung, und zwar bevorzugt beidseitig der Verkehrsfläche eines Verkehrsweges erstrecken. Das oder die Elemente sind dabei derart durchsichtig, dass Strukturen und Objekte außerhalb der Einhausung hinsichtlich Umrissen und/oder Farben zumindest schematisch erkennbar sind. Bevorzugt gestattet ein durchsichtiges Element eine Klarsicht durch das Element, wie dies bei einer klaren Kunststoff- oder Glasscheibe der Fall ist. Das Element kann eine Tönung und/oder Farbtönung, beispielsweise als Schutz bei starker Sonneneinstrahlung aufweisen.

Nach einen Ausführungsbeispiel der Erfindung ist das durchsichtige Element bzw. sind die durchsichtigen Elemente derart angeordnet, dass diese bzw. das durchsichtige Element wenigstens in der Sichthöhe eines die Verkehrsfläche nutzenden Verkehrsteilnehmers eine Sicht durch das Element gestattet. Je nachdem wie die Verkehrsfläche genutzt wird, sind also die durchsichtigen Elemente derart angeordnet, dass ein Verkehrsteilnehmer in seiner Sichthöhe bzw. Augenhöhe möglichst eine freie Sicht nach außen aus der Einhausung heraus hat.

Nach einer Ausführungsform der Erfindung ist bei der Verkehrseinrichtung ein Verkehrsweg für ein Automobil und/oder für ein Zweirad und/oder einen Fußgänger und/oder für ein schienengebundenes Fahrzeug vorgesehen. Dabei bestehen bei der Verkehrseinrichtung die verschiedensten Kombinationsmöglichkeiten von Verkehrswegen. So können beispielsweise zwei für Automobile vorgesehene Verkehrswege übereinander angeordnet werden oder ein für Automobile und Zweiräder vorgesehener Verkehrsweg kann über einem für schienengebundene Fahrzeuge vorgesehenen Verkehrsweg angeordnet werden.

Insbesondere um den Grundflächenbedarf für die Verkehrseinrichtung möglichst gering zu halten, sind die Verkehrswege der Verkehrseinrichtung zumindest über eine bestimmte Länge im Wesentlichen gleich verlaufend, senkrecht übereinander, in verschiedenen Ebenen angeordnet.

Nach Ausführungsformen der Erfindung umfasst die Verkehrseinrichtung eine Tragkonstruktion für die übereinander angeordneten Verkehrswege, welche vorzugsweise Beton, beispielsweise Stahlbeton und/oder ein Raumfachwerk aufweist. Es besteht also die Möglichkeit die Tragkonstruktion beispielsweise aus Stahlbeton oder einem Raumfachwerk oder auch einer Kombination aus Stahlbeton und Raumfachwerk zu fertigen. Das Raumfachwerk umfasst dabei Rohre bzw. Stäbe und Verbindungselemente für die Rohre bzw. Stäbe, wobei die Rohre bzw. Stäbe in der Regel aus Stahl ausgebildet sind und an den Enden zugespitzt sind, um diese insbesondere unter Verwendung kugelförmiger Verbindungselemente zu statischen Konstruktionen miteinander zu verbinden. Derartige Raumfachwerke werden beispielsweise von der Firma MERO-TSK International GmbH & Co. KG mit Sitz in Würzburg hergestellt und aufgebaut, welche beispielsweise Stahlrohre und so genannte Meroknoten als Verbindungselemente verwendet, die gewisse Winkeleinstellungen bei der Konstruktion vorgeben. Als Materialien können alternativ auch Aluminium, GFK (Glasfaserverstärkter Kunststoff) und/oder CFK (Kohlenstofffaserverstärkter Kunststoff), sowie andere Kunststoffe eingesetzt werden.

Nach Ausführungsformen der Erfindung besteht die Möglichkeit, dass die Tragkonstruktion wenigstens einen Stützpfeiler, vorzugsweise aber mehrere Stützpfeiler aufweist, die die Verkehrswege zumindest teilweise aufnehmen. Es besteht jedoch auch die Möglichkeit, die Tragkonstruktion derart auszubilden, dass sie nicht nur einen Verkehrsweg trägt, sondern dass sie mindestens eine Verkehrsfläche eines Verkehrsweges zumindest über eine bestimmte Länge vollständig einhaust. In diesem Fall wird also eine Verkehrsfläche durch die Tragkonstruktion eingehaust. Die Verkehrseinrichtung kann dabei derart ausgeführt sein, dass nur eine Verkehrsfläche eines Verkehrsweges über eine bestimmte Länge von der Tragkonstruktion vollständig eingehaust wird oder aber dass alle Verkehrsflächen bzw. alle Verkehrswege der Verkehrseinrichtung von der Tragkonstruktion vollständig eingehaust werden.

Insbesondere wenn die Tragkonstruktion einen Verkehrsweg bzw. eine Verkehrsfläche eines Verkehrsweges zumindest über eine bestimmte Länge komplett einhaust, sieht eine Ausführungsform der Erfindung vor, dass das durchsichtige Element fensterartig oder schallschutzfensterartig ausgebildet ist und wie ein Fenster oder Schallschutzfenster in die Tragekonstruktion eingefügt ist, wobei ein Verkehrsweg wenigstens in der Sichthöhe eines die Verkehrsfläche des Verkehrsweges nutzenden Verkehrsteilnehmers wenigstens ein fensterartiges oder schallschutzfensterartiges Element, bevorzugt mehrere, sich entlang des Verkehrsweges erstreckende fensterartige oder scliallscliutzfensterartige Elemente umfasst. Wie bereits angedeutet kann es sich dabei um Fenster oder Schallschutzfenster handeln.

Das durchsichtige Element weist nach einer Ausführungsform der Erfindung auf seiner der Verkehrsfläche des Verkehrsweges zugewandten Seite bevorzugt eine schallabsorbierende Oberfläche auf, die beispielsweise wabenförmig ausgebildet sein kann.

Das durchsichtige Element kann beispielsweise Polycarbonat oder andere Kunststoffe wie Acryl oder PMMA (Polymethylmethacrylat) oder Glas aufweisen bzw. zumindest teilweise aus Kunststoff, Polycarbonat, Acryl, PMMA oder Glas ausgebildet sein. Polycarbonate sind synthetische Polymere aus der Familie der Polyester. Polycarbonate sind glasklar, einfärbbar, schweißbar und klebbar ausführbar sowie sehr dimensionsstabil und besitzen auch eine hohe Schlagzähigkeit. Bekannt sind Polycarbonate beispielsweise unter dem Handelsnamen Makrolon der Bayer AG oder Lexan der Kunststoffsparte von General Electric. Polymethylmethacrylat ist auch unter dem Handelsnamen "Plexiglas" bekannt. Plexiglas und Acryl bzw. Acrylglas sind synthetischen, glasähnliche thermoplastische Kunststoffe

Nach Ausführungsformen der Erfindung kann das durchsichtige Element mehrschichtig bzw. mehrlagig ausgeführt sein, beispielsweise derart, dass mehrere durchsichtige Platten, welche voneinander beabstandet sein können, ein durchsichtiges Element aufbauen. Ein durchsichtiges Element kann dabei auch mehrere durchsichtige, miteinander verbundene Teilelemente aufweisen, wobei die Teilelemente beispielsweise eine durchsichtige Platte bilden.

Nach einer Ausführungsform der Erfindung umfasst das durchsichtige Element einen Hohlraum, welcher beispielsweise dadurch erhalten werden kann, dass das durchsichtige Element zwei voneinander beabstandete durchsichtige Platten aufweist. Bevorzugt sind die beiden Platten des durchsichtigen Elementes durch wenigstens einen Steg voneinander getrennt. Mit dem oder mehreren Steg(en) soll insbesondere erreicht werden, dass die beiden durchsichtigen Platten des durchsichtigen Elementes möglichst über die gesamte Erstreckung des durchsichtigen Elementes hinweg möglichst äquidistant voneinander beabstandet sind. Die Anzahl und die Anordnung der Stege pro durchsichtigem Element wird dabei bevorzugt in Abhängigkeit von der Formstabilität der beiden durchsichtigen Platten des durchsichtigen Elementes gewählt. Bei einer mehrlagigen Ausführung des durchsichtigen Elementes kann diese, insbesondere zum Schallschutz Hohlräume aufweisen. In der Schallschutzausführung kann das durchsichtige Element auch ein Schallschutzfenster sein.

Erfindungsgemäß ist vorgesehen, dass das die zwei voneinander beabstandeten Platten aufweisende durchsichtige Element mit einer ersten Seite in einer ersten Leiste, welche ein U-förmiges Querschnittsprofil aufweist, angeordnet ist. Die erste Leiste weist dabei in einem der Verkehrsfläche zugewandten Schenkel des U-förmigen Querschnittsprofils wenigstens eine Öffnung, bevorzugt mehrere Öffnungen entlang der Leiste zu einem Innenraum der ersten Leiste auf, welcher Innenraum mit dem Hohlraum des durchsichtigen Elementes verbunden ist. Das durchsichtige Element ist mit einer zweiten, der ersten Längskantenseite gegenüberliegenden Längskantenseite in einer zweiten Leiste mit einem U-förmigen oder auch doppel-U-förmigen Querschnittsprofil angeordnet, wobei die zweite Leiste einen sich entlang der zweiten Leiste erstreckenden mit dem Hohlraum des durchsichtigen Elementes verbundenen Innenraum aufweist. Diese Ausgestaltung eines durchsichtigen Elementes mit Hohlraum sowie die Anordnung in einer ersten und einer zweiten Leiste ermöglicht es, dass die Öffnung der ersten Leiste, der Innenraum der ersten Leiste, der Hohlraum des durchsichtigen Elementes und der Innenraum der zweiten Leiste einen Kanal bilden, welcher bevorzugt mit einer Vorrichtung zum Zuführen von Frischluft und/ der zum Absaugen von Abluft verbunden ist. Wenn also ein durchsichtiges Element derart mit einer ersten und einer zweiten Leiste beispielsweise einen Wandabschnitt einer Einhausung einer Verkehrsfläche bildet, kann über den beschriebenen Kanal bevorzugt Abluft aus der Einhausung abgesaugt und beispielsweise einer Filtereinrichtung zugeführt werden. Es besteht aber auch die Möglichkeit, wie bereits erwähnt, den Kanal zur Zufuhr von Frischluft in die Einhausung zu benutzen. Die Vorrichtung zum Zuführen von Frischluft und/oder zum Absaugen von Abluft weist beispielsweise ein an den Kanal oder an mehreren derartiger Kanäle angeschlossenes Rohrsystem auf, das mit einem Ventilationssystem zur Zufuhr von Frischluft und/oder zum Absaugen von Abluft zusammenwirkt.

Eine Ausführungsform der Erfindung sieht vor, dass wenigstens einem Verkehrsweg wenigstens eine bevorzugt von dem durchsichtigen Element unabhängige Vorrichtung zum Zuführen von Frischluft in und/oder Absaugen von Abluft aus der Einhausung des Verkehrsweges zugeordnet ist. Dabei kann es sich beispielsweise um ein mit einem Rohrsystem verbundenes Ventilationssystem handeln, wie es beispielsweise aus Tunneleinrichtungen großer Straßentunnel für Automobile bekannt ist.

Die wenigstens ein durchsichtiges Element aufweisende Einhausung für wenigstens einen Teil einer Verkehrsfläche eines Verkehrsweges kann beispielsweise tunnelförmig ausgebildet sein. Eine Einhausung kann wenigstens zwei Seitenwände aufweisen, von denen zumindest eine Seitenwand zumindest teilweise von einem durchsichtigen Element gebildet wird. Die Einhausung kann beispielsweise V-förmig oder U-förmig ausgebildet sein. Nach einer Variante der Erfindung kann die Einhausung aber auch eine gesondert ausgeführte Überdachung aufweisen, wobei auch die Überdachung wenigstens ein durchsichtiges Element umfassen kann.

Im Hinblick auf eine größtmögliche Transparenz kann es vorgesehen sein, dass die Überdachung der Einhausung nahezu komplett aus durchsichtigen Elementen aufgebaut ist.

Des Weiteren besteht die Möglichkeit, dass die Einhausung wenigstens ein eine Längsausdehnung umfassendes, im Querschnitt bogenförmiges durchsichtiges Element aufweist. Bevorzugt werden zwei bogenförmige durchsichtige Elemente miteinander beispielsweise über eine doppel-U-förmige Leiste derart verbunden, dass sie einen U-förmigen Abschnitt einer Einhausung bilden. Bei genügender Elastizität des Materials für das durchsichtige Element kann auch nur ein durchsichtiges bogenförmiges Element einen U-förmigen Abschnitt einer Einhausung bilden. Das bogenförmige durchsichtige Element kann auch mehrere durchsichtige Teilelemente aufweisen, die beispielsweise durch Silikon miteinander verbunden bzw. verklebt oder durch entsprechende Leisten, z.B. der Firma Schüco oder der Firma Schmidlin-Technik, miteinander verbunden sind.

Unabhängig von der Ausbildung einer Einhausung oder Überdachung einer Einhausung kann die Einhausung oder Überdachung wenigstens eine Öffnung zum Luftaustausch und/oder zum Brandschutz, beispielsweise Rauch- und Wärmeabzugslappen, aufweisen. Die Öffnung kann sich dabei am Scheitelpunkt der Einhausung oder der Überdachung befinden. Bevorzugt ist die Öffnung auf der dem Wind abgewandten Seite der Verkehrseinrichtung vorgesehen, um unerwünschte Windeinflüsse, insbesondere bei Starkwinden, in die Einhausung hinein zu vermeiden. Vorzugsweise handelt es sich bei der Öffnung in der Einhausung oder der Überdachung um wenigstens einen sich längs der Einhausung oder der Überdachung erstreckenden Öffnungsspalt.

Eine Ausführungsform der Erfindung sieht vor, dass ein Verkehrsweg wenigstens eine nutförmige Ausnehmung und/oder wenigstens einen Kanal und/oder wenigstens ein Leerrohr aufweist, welche an der Ober- und/oder der Unterseite des Verkehrsweges bzw. der Verkehrsfläche des Verkehrsweges angeordnet sein können. Die Ausnehmung, der Kanal oder das Leerrohr sind beispielsweise zur Aufnahme von Versorgungsleitungen, z. B. von elektrischen Versorgungsleitungen, oder zur Aufnahme elektrischer Steuerungsleitungen oder zum Zuführen von Frischluft oder Absaugen von Abluft oder zum Leiten von Flüssigkeiten vorgesehen.

Als Sicherungseinrichtung weist ein Verkehrsweg nach einer Ausführungsform der Erfindung wenigstens einen Aufprallschutz auf, wobei der Aufprallschutz bevorzugt auf jeder Seite einer Verkehrsfläche eines Verkehrsweges angeordnet ist. Handelt es sich bei einer Verkehrsfläche eines Verkehrsweges beispielsweise um eine Fahrbahn für Automobile und/oder Zweiräder, so weist die Fahrbahn an ihrem Fahrbahnrand, also dem Rand der Verkehrfläche, einen solchen Aufprallschutz auf. Bei dem Aufprallschutz handelt es sich bevorzugt um einen seitlich stabilen Führungsschutz bzw. um eine stabile Führung längs des Verkehrsweges, der bzw. die insbesondere bei einem Verkehrsweg, welcher über einem anderen Verkehrsweg angeordnet ist, einen Absturz eines Verkehrsmittels, sei es infolge eines Unfalls oder aus Unachtsamkeit eines Fahrzeugführers, verhindern soll. Der Aufprallschutz kann dabei in Form einer Leitplanke oder in Form einer Wand ausgeführt sein und einen Teil der Einhausung bilden.

Der Aufprallschutz weist bevorzugt auf seiner der Verkehrsfläche zugewandten Seite eine schallabsorbierende Oberfläche auf. Die schallabsorbierende Oberfläche kann eine spezielle Oberflächenstruktur mit Vertiefungen (z.B. Löchern) oder sonstigen schallbrechenden Elementen besitzen. Es können auch entsprechende Matten oder Verkleidungen, Beschichtungen oder Verputze aufgebracht sein.

Des Weiteren kann der Aufprallschutz nach Ausführungsformen der Erfindung eine Öffnung zur Zufuhr von Frischluft sowie wenigstens eine nutförmige Ausnehmung und/oder wenigstens einen Kanal und/oder wenigstens ein Leerrohr, beispielsweise zur Aufnahme elektrischer Versorgungs- oder Steuerleitungen aufweisen. Bevorzugt sind die Ausnehmung und/oder der Kanal und/oder das Leerohr des Aufprallschutzes und/oder des Verkehrsweges zur Aufnahme wenigstens einer Komponente eines Verkehrsleitsystems vorgesehen. Denkbar ist, dass mit einem derartigen Verkehrsleitsystem in einer Art Autopilotfunktion beispielsweise den Verkehrsweg benutzende Verkehrsmittel derart gesteuert werden, dass die Verkehrsmittel automatisch die richtige Geschwindigkeit, die notwendigen Abstände zueinander und zur Seite aufweisen, wobei es ein derartiges Verkehrsleitsystem insbesondere gestattet, durch die automatische Steuerung des Abstandes zur Seite die Verkehrsfläche besonders schmal auszuführen. Es sind durch die witterungsunabhängige Einhausung auch bessere Leitführungen und/oder auch fahrerlose Systeme möglich, die auch wie Rolltreppen (z.B. im Dach) eingesetzt werden können.

Nach einer weiteren Ausführungsform der Erfindung können die wenigstens eine nutförmige Ausnehmung, der wenigstens eine Kanal und/oder das wenigstens eine Leerrohr des Verkehrsweges und/oder des Aufprallschutzes des Verkehrsweges zur Aufnahme wenigstens einer Komponente eines automatischen Transportsystems für ein Verkehrsmittel, beispielsweise ein Fahrzeug vorgesehen sein. Bei einem derartigen Transportsystem kann es sich beispielsweise um ein Schleppsystem oder um ein wenigstens ein Transportband aufweisendes Transportsystem handeln. Das Schleppsystem kann derart ausgeführt sein, dass ein Fahrzeug mit einer Fahrzeugkomponente, beispielsweise einer Lasche, in einen Haken des Schleppsystems eingehakt wird und das Schleppsystem das Fahrzeug automatisch über den Verkehrsweg geleitet. In vergleichbarer Weise kann dies mit einem oder mit mehreren Transportbändern für ein Verkehrsmittel geschehen.

Nach einer Ausführungsform der Erfindung weist die Verkehrsfläche eines Verkehrsweges wenigstens eine Fahrbahn für Automobile und/oder für Zweiräder, wenigstens einen Weg auch Not- und Fluchtweg für Fußgänger und/oder Zweiräder ohne Hilfsmotor oder wenigstens einen Schienenstang für schienengebundene Fahrzeuge auf. Ein Verkehrsweg kann dabei nur eine Verkehrsfläche für eine Verkehrsrichtung, mehrere Verkehrsflächen für eine Verkehrsrichtung oder mehrere Verkehrs flächen für einander entgegengesetzte Verkehrsrichtungen aufweisen. Insbesondere die Verkehrsflächen für einander entgegengesetzte Verkehrsrichtungen eines Verkehrsweges sind nach einer Ausführungsform der Erfindung durch einen Aufprallschutz getrennt.

Handelt es sich bei der Verkehrsfläche um eine Fahrbahn für Automobile und/oder für Zweiräder und/oder um einen Weg für Fußgänger und/oder Zweiräder ohne Hilfsmotor und/oder um eine einen Schienenstrang aufweisende Verkehrsfläche, so weist die Fahrbahn bzw. Verkehrsfläche bevorzugt eine schallabsorbierende Oberfläche auf. Die schallabsorbierende Oberfläche weist beispielsweise einen Flüsterasphalt auf. Die schallabsorbierende Oberfläche kann eine spezielle Oberflächenstruktur mit Vertiefungen (z.B. Löchern) oder sonstigen schallbrechenden Elementen (z.B. Trapeze oder Waben) aufweisen. Auch eine Decke über einer Verkehrsfläche kann eine derartige schallabsorbierende Oberfläche aufweisen.

Nach einer Ausführungsform der Erfindung weist die Verkehrseinrichtung wenigstens eine Signalanlage zur Angabe der Verkehrsrichtung auf einer Verkehrsfläche eines Verkehrsweges auf. Dies ist insbesondere dann vorteilhaft, wenn eine Verkehrsfläche eines Verkehrsweges in beiden Verkehrsrichtung benutzt werden kann.

Der Zugang zu den Verkehrswegen und das Verlassen der Verkehrswege erfolgt im Übrigen bevorzugt über Rampen, Auffahrten, Abfahrten, Aufzüge und/oder über an die Verkehrswege angebaute Parkhäuser.

Nach einer Ausführungsform der Erfindung weist die Verkehrseinrichtung wenigstens einen Not-, Flucht- oder Rettungsweg auf. Des Weiteren kann wenigstens ein Verkehrsweg der Verkehrseinrichtung wenigstens eine Notfall-, Pannen- oder Ausweichbucht aufweisen. Insbesondere bei einspurigen Verkehrsflächen bzw. Fahrbahnen sind derartige Notfall-, Pannen- oder Ausweichbuchten empfehlenswert, um Behinderungen des Verkehrsflusses vermeiden zu können.

Ausführungsbeispiele der Erfindung sind in den beigefügten schematischen Zeichnungen dargestellt. Es zeigen:
- FIG 1: in einer teilweise geschnittenen Darstellung eine Teilansicht einer Verkehrseinrichtung,
- FIG 2: einen Ausschnitt eines Schnitts durch eine Einhausung der Verkehrseinrichtung aus FIG 1,
- FIG 3: in einer teilweise geschnittenen Darstellung einen Ausschnitt einer Innenansicht einer Einhausung aus FIG 1,
- FIG 4: einen Ausschnitt einer anderen Ausführungsform einer Verkehrseinrichtung,
- FIG 5: eine Schnittansicht in Richtung der Pfeile V aus FIG 4 und
- FIG 6 bis 9: weitere Ausführungsbeispiele erfindungsgemäßer Verkehrseinrichtungen.

In FIG 1 ist ein erstes Ausführungsbeispiel einer erfindungsgemäßen Verkehrseinrichtung gezeigt, bei der drei Verkehrswege im Wesentlichen gleich verlaufend, senkrecht übereinander, in drei verschiedenen Ebenen angeordnet sind. Der erste Verkehrsweg 1 ist im Falle des vorliegenden Ausführungsbeispiels für schienengebundene Fahrzeuge vorliegend für Züge 4 vorgesehen. Die Verkehrsfläche 5 des Verkehrswegs 1 weist dabei zwei Schienenstränge 6 für die Züge 4 auf.

Bei dem zweiten Verkehrsweg 2 und dem dritten Verkehrsweg 3 handelt es sich im Falle des vorliegenden Ausführungsbeispiels um Verkehrswege für Automobile 7 und in der FIG 1 nicht dargestellte motorbetriebene Zweiräder. Sowohl der Verkehrsweg 2 als auch der Verkehrsweg 3 weist im Falle des vorliegenden Ausführungsbeispiels jeweils nur eine Verkehrsfläche in Form einer Fahrbahn 8 bzw. 9 auf, welche jeweils für nur eine Verkehrsrichtung vorgesehen ist, wie der Stellung der Automobile 7 sowie der hierzu eingetragenen Pfeile entnommen werden kann.

Im Falle des in FIG 1 gezeigten Ausführungsbeispiels weist die Verkehrseinrichtung eine Tragkonstruktion insbesondere für die Verkehrswege 2 und 3 auf, welche mehrere Stützpfeiler umfasst. In FIG 1 ist ein derartiger Stützpfeiler 10 der Tragkonstruktion gezeigt, welcher im Falle des vorliegenden Ausführungsbeispiels U-förmig ausgebildet ist und zum Tragen der Verkehrswege 2 und 3 Querstreben 11 aufweist, wobei in FIG 1 nur die Querstrebe 11 für den Verkehrsweg 2 erkennbar ist. Die Tragkonstruktion insgesamt bzw. deren Stützpfeiler 10 können zumindest teilweise aus Beton, Stahlbeton, Aluminium, Kunststoffe aufweisenden Hybridwerkstoffen, GFK (Glasfaserverstärkter Kunststoff), CFK (Kohlenstofffaserverstärkter Kunststoff), anderen Kunststoffen sowie aus einem später noch zu erläuternden Raumfachwerk aufgebaut sein. Es besteht dabei die Möglichkeit, verschiedene Baustoffe und Werkstoffe miteinander zum Aufbau der Tragkonstruktion, insbesondere der Stützpfeiler 10 der Tragkonstruktion zu kombinieren bzw. miteinander zu verbauen.

Die Verkehrswege 2 und 3 sind im Wesentlichen gleich aufgebaut und weisen in in FIG 1 nicht explizit dargestellter Weise mehrere Verkehrswegabschnitte auf, welche von den Stützpfeilern 10 der Tragkonstruktion getragen werden. Im Falle des vorliegenden Ausführungsbeispiels sind die Abschnitte der Verkehrswege 2 und 3 aus Stahlbeton ausgebildet und weisen jeweils an beiden Seiten der Fahrbahn 8 bzw. 9 einen Aufprallschutz 12 in Form einer Wand 12 auf. Der Aufprallschutz 12 soll insbesondere verhindern, dass im Falle eines Unfalls mit einem Fahrzeug 7, sei es durch Kollision des Fahrzeugs 7 mit einem anderen Fahrzeug 7 oder durch Unachtsamkeit des Fahrzeugführers, das Fahrzeug 7 von einem der Verkehrswege 2 oder 3 abstürzt.

Im Falle des vorliegenden Ausführungsbeispiels weisen die Verkehrswege 2 und 3 nutenförmige Ausnehmungen, Kanäle und Leerrohre auf, die zur Aufnahme von Versorgungsleitungen, beispielsweise von elektrischen Versorgungsleitungen, von elektrischen Steuerleitungen, von Absaugungen, von Fördervorrichtungen etc. dienen können. Im Falle des Verkehrsweges 2 weist dieser an der Oberseite der Fahrbahn 8 eine sich längs der Fahrbahn 8 erstreckende nutenförmige Ausnehmung 13 sowie an seiner Unterseite drei Leerrohre 14 auf. Der Aufprallschutz 12 auf beiden Seiten der Fahrbahn 8 des Verkehrsweges 2 weist jeweils auf seiner der Fahrbahn 8 zugewandten Seite einen sich längs des Verkehrsweges 2 erstreckenden Kanal 15 auf. Im Falle des vorliegenden Ausführungsbeispiels sind die Ausnehmung 13 und die Kanäle 15 abgedeckt.

In zu dem Verkehrsweg 2 vergleichbarer Weise weist auch der Verkehrsweg 3 im Falle des vorliegenden Ausführungsbeispiels auf seiner Oberseite der Fahrbahn 9 eine nutenförmige Ausnehmung 13 und auf seiner Unterseite ein Leerrohr 14 sowie zwei nutenförmige Ausnehmungen 16 auf. Die Aufprallschutze 12 beidseitig der Fahrbahn 9 des Verkehrsweges 3 weisen, wie beim Verkehrsweg 2 in Richtung auf die Fahrbahn 9 jeweils einen Kanal 15 auf.

Die Ausnehmungen 13 und 16 sowie das Leerrohr 14 und die Kanäle 15 erstrecken sich wiederum zumindest über einen Teilbereich längs des Verkehrsweges 3. Die Ausnehmungen 13 und 16 sowie die Kanäle 15 des Verkehrsweges 3 sind im Falle des vorliegenden Ausführungsbeispiels wiederum abgedeckt.

Die Fahrbahnen 8 und 9 sowie die seitlich der Fahrbahnen 8 und 9 angeordneten Aufprallschutze 12, insbesondere die den Fahrbahnen 8 bzw. 9 zugewandten Oberflächen der Aufprallschutze 12, weisen im Falle des vorliegenden Ausführungsbeispiels jeweils eine schallabsorbierende Oberfläche 34 bzw. 35 auf. Dabei kann es sich um rauhe bzw. schallbrechende Elemente aufweisende Oberflächen mit Vertiefungen, Löchern etc. handeln. Es können aber auch schalldämmende Verkleidungen, Matten, Beschichtungen, Verputze etc. vorgesehen sein.

Sowohl der Verkehrsweg 2 also auch der Verkehrsweg 3 sind im Falle des in der FIG 1 gezeigten Ausführungsbeispiels zumindest über einen bestimmten Wegabschnitt gleichzeitig vollständig eingehaust. Die tunnelförmigen Einhausungen 17 der Verkehrswege 2 und 3 sind im Falle des vorliegenden Ausführungsbeispiels im Wesentlichen gleich ausgebildet, weshalb im Folgenden nur auf die Einhausung 17 des Verkehrsweges 3 Bezug genommen wird.

FIG 2 zeigt einen Ausschnitt eines Schnitts durch die Einhausung 17 des Verkehrsweges 3, welcher quer zur Längserstreckung der Einhausung 17 vorgenommen wurde. Aus den FIG 1 und 2 ist zu erkennen, dass sich im Falle des vorliegenden Ausführungsbeispiels die Einhausung 17 aus mehreren Komponenten zusammensetzt. Die Einhausung 17 umfasst dabei beidseitig der Fahrbahn 9 jeweils auf einem Aufprallschutz 12 angeordnete, sich längs des Verkehrsweges 3 erstreckende Leisten 18, die, wie aus FIG 2 zu erkennen ist, ein U-förmiges Querschnittsprofil aufweisen. In der Regel weist der Verkehrsweg 3 mehrere derartige Leisten 18 auf, die sich, wie bereits erwähnt jeweils längs des Verkehrsweges 3 erstrecken. In einer Leiste 18 sind im Falle des vorliegenden Ausführungsbeispiels bevorzugt voneinander äquidistant beabstandete durchsichtige Platten 19 und 20, welche eine Längserstreckung in Richtung des Verkehrsweges 3 aufweisen, angeordnet.

Die Platten 19, 20, die bevorzugt in gewissen Abständen über Stege 28 (vgl. FIG 3) miteinander verbunden sind, schließen dabei einen Hohlraum 25 ein. Die Platten 19 und 20 sowie die sie verbindenden Stege 28 sind dabei Bestandteil eines durchsichtigen Elementes 21, das mit einer Seitenlängskante, wie bereits erwähnt, in der Leiste 18 angeordnet ist. In der Regel weist die Einhausung 17 der Verkehrseinxichtung mehrere derartiger durchsichtiger Elemente 21 auf, welche sich aneinandergereiht in Richtung des Verkehrsweges 3 erstrecken. Die andere Seitenlängskante des durchsichtigen Elementes 21 ist im Falle des vorliegenden Ausführungsbeispiels in einer zweiten Leiste 22 angeordnet, welche im Falle des vorliegenden Ausführungsbeispiels ein doppel-U-förmiges Querschnittsprofil aufweist und als Verbindungsglied zwischen zwei durchsichtigen Elementen 21 dient, die zusammen mit den Leisten 18 und 22 einen Teilabschnitt der Einhausung 17 bilden.

Die Leiste 18 weist längs ihrer Erstreckung des Verkehrsweges 3 in der Regel mehrere Öffnungen auf, von denen in FIG 2 eine Öffnung 23 exemplarisch gezeigt ist. Die Öffnung 23 führt zu einem Innenraum 24 der Leiste 18, welcher sich längs der Leiste 18 erstreckt. Der Innenraum 24 der Leiste 18 und der Hohlraum 25 des durchsichtigen Elementes 21 sind dabei derart miteinander verbunden, dass ein Austausch von Medien möglich ist. Die Leiste 22 weist im Übrigen ebenfalls einen Innraum 26 bzw. 27 auf, welche Innenräume 26, 27 sich längs der Leiste 22 bzw. des Verkehrsweges 3 erstrecken. Die Öffnung 23 und der Innenraum 24 der Leiste 18, der Hohlraum 25 des durchsichtigen Elementes 21 und der Innenraum 26 der Leiste 22 bilden dabei einen Kanal, der zum Zuführen von Frischluft in den Innenraum des Verkehrswegs 3 und/oder zum Absaugen von Abluft aus dem Innenraum des Verkehrsweges 3 verwendet werden kann. In FIG 3 ist in einer schematischen Innenansicht, also in einer Sicht von dem Verkehrsweg 3 in Richtung nach außen das Prinzip der Absaugung von Abluft mittels des beschriebenen Kanals gezeigt. Über die Öffnungen 23 kann in den Innenraum 24 der Leiste 18 Abluft angesaugt werden, welche durch den Hohlraum 25 des durchsichtigen Elementes 21 und den Innenraum 26 der Leiste 22 abgesaugt wird. Hierzu sind, wie in FIG 3 gezeigt, beispielsweise in den Stützpfeilern 10 der Verkehrseinrichtung entsprechende Absaugeinrichtungen, welche an die Leisten 22 angeschlossen sind, vorhanden. In FIG 3 ist exemplarisch ein solches Absaugaggregat 30 schematisch dargestellt, welches beispielsweise einen Ventilator enthalten kann. Wie aus FIG 3 zu erkennen ist, kann mit Hilfe des Absaugaggregates 30 beidseitig des Stützpfeilers 10 Abluft aus dem Innenraum des Verkehrsweges 3 abgesaugt werden. In FIG 3 sind im Übrigen auch Stege 28 gezeigt, welche, wie bereits erwähnt, die Platten 19 und 20 eines durchsichtigen Elementes 21 äquidistant miteinander verbinden. Wie aus FIG 3 zu erkennen ist, weist die Einhausung 17 in der Regel mehrere Leisten 18, 22 und mehrere durchsichtige Elemente 21 auf.

Des Weiteren ist aus FIG 3 zu erkennen, dass im Falle des vorliegenden Ausführungsbeispiels der Aufprallschutz 12 Öffnungen zur Zufuhr von Frischluft in den Innenraum des Verkehrsweges 3 aufweisen kann. Exemplarisch ist in FIG 3 eine derartige Öffnung 29 gezeigt.

Im Falle des vorliegenden Ausführungsbeispiels sind die Leisten 18 und 22 bevorzugt aus einem korrosionsbeständigen Metall, Kunststoff oder einer beschichteten Metalllegierung ausgebildet. Die durchsichtigen Platten 19 und 20 des durchsichtigen Elementes 21 sind beispielsweise aus Polycarbonat mit klarer Durchsicht ausgebildet. Im Falle des vorliegenden Ausführungsbeispiels ist die dem Innenraum des Verkehrsweges 3 zugewandte Oberfläche 36 der durchsichtigen Platte 19 eines durchsichtigen Elementes 21 schallabsorbierend ausgebildet, was nicht notwendigerweise der Fall sein muss. Durch die schallabsorbierende Ausbildung dieser Oberfläche 36 des durchsichtigen Elementes 21 sowie der Fahrbahn 9 und der Oberflächen der Aufprallschutze 12 ergibt sich durch die Einhausung 17 der Fahrbahn 9 keine erhöhte Lärmbelästigung für den Verkehrsweg 3 nutzende Verkehrsteilnehmer.

Als Schallschutzmaßnahme können alternativ oder zusätzlich Doppelwände für die Einhausung 17 oder Teile der Einhausung 17 oder jeder anderen Einhausung vorgesehen sein.

Im Falle des vorliegenden Ausführungsbeispiels ist das durchsichtige Element 21 mit den Platten 19, 20 bogenförmig ausgebildet. Bei hinreichender Elastizität der Platten 19 und 20 müssen diese jedoch nicht bogenförmig ausgebildet sein, sondern können bei einer ebenen Ausbildung entsprechend gebogen werden, um diese in den Leisten 18 und 22 anordnen zu können.

Das durchsichtige Element 21 kann im Übrigen auch noch mehrschichtig aufgebaut sein, d. h. insbesondere zum Schallschutz nach außen kann das durchsichtige Element 21 weitere durchsichtige Platten, welche zwischen den Platten 19 und 20 angeordnet sind, aufweisen. Das durchsichtige Element 21 muss jedoch nicht notwendigerweise zwei oder mehr durchsichtigen Platten aufweisen, sondern kann auch nur aus einer einzigen durchsichtigen Platte oder mehreren direkt miteinander verbundenen durchsichtigen Platten, zwischen denen sich kein Hohlraum befindet, ausgebildet sein. Dabei kann das durchsichtige Element, insbesondere wenn es nur eine oder mehrere direkt miteinander verbundene durchsichtige Platten aufweist, einteilig bogenförmige ausgebildet sein.

Wie bereits eingangs erwähnt, ergibt sich durch die zumindest streckenweise vollständige Einhausung der Fahrbahn 9 bzw. 8 des Verkehrsweges 2 bzw. 3 einerseits ein Lärmschutz für die Umgebung der Verkehrseinrichtung, andererseits gelangen Abgase in der Abluft nicht ungehindert in die Umwelt, sondern können beispielsweise mittels des Absaugaggregats 30 unter Verwendung entsprechender Filter gereinigt werden. Darüber hinaus sind die Verkehrswege 2 und 3 einer geringeren Korrosion unterworfen und auch die Unfallgefahr, insbesondere in der kälteren Schnee und Eis mit sich bringenden Jahreszeit ist verringert. Durch die Anordnung mehrerer Verkehrswege übereinander ergibt sich dabei eine erhebliche Einsparung der Ressource Grund und Boden, wobei zusätzlich Synergien genutzt werden können. So kann beispielsweise im Falle des in FIG 1 gezeigten Ausführungsbeispiels die Elektrizität der Oberleitung 39 des Verkehrsweges 1 für die Beleuchtung der Verkehrswege der Verkehrseinrichtung oder anderweitig elektrisch betriebene Einrichtungen der Verkehrseinrichtung, beispielsweise Signalanlagen wie Ampeln und Verkehrsrichtungsanzeigen genutzt werden.

In den FIG 4 und 5 ist ein zweites Ausführungsbeispiel einer Verkehrseinrichtung ausschnittsweise bzw. in einer Schnittdarstellung in Richtung der Pfeile V aus FIG 4 gezeigt. Das in den FIG 4 und 5 dargestellte Ausführungsbeispiel unterscheidet sich von dem in den FIG 1 bis 3 gezeigten Ausführungsbeispiel im Wesentlichen dahingehend, dass die Tragkonstruktion 31 im Falle des in den FIG 4 und 5 dargestellten Ausführungsbeispiels die Verkehrswege 1 bis 3 zumindest über einen bestimmten Abschnitt der Verkehrswege 1 bis 3 vollständig umschließt und damit einhaust. Wie bereits erwähnt, kann die Tragkonstruktion 31 dabei aus Beton, Stahlbeton, aus Kunststoffe aufweisenden Hybridwerkstoffen oder aus anderen Materialien aufgebaut sein. Um einem die Verkehrswegen 1 bis 3 nutzenden Verkehrsteilnehmer zur Vermeidung klaustrophobischer Gefühle bzw. zur Vermeidung von Beklemmungsgefühlen eine freie Sicht aus der Tragkonstruktion 31 zu gestatten, weist die in den FIG 4 und 5 dargestellte Verkehrseinrichtung beidseitig der Fahrbahnen 8 und 9 sowie beidseitig des Schienenstrangs des Verkehrsweges 1 fensterartig ausgebildete durchsichtige Elemente 32 auf, welche wenigstens in der Sichthöhe bzw. Augenhöhe eines die Fahrbahnen 8 und 9 der Verkehrswege 2 und 3 bzw. den Verkehrweg 1 nutzenden Verkehrsteilnehmers angeordnet sind, wie dies aus FIG 4 zu erkennen ist. Die fensterartigen durchsichtigen Elemente 32 können dabei auch direkt aneinander angeordnet werden, so dass zwischen diesen keine Zwischenräume, wie in FIG 4 gezeigt, verbleiben. Der Aufprallschutz wird im Falle des in den FIG 4 und 5 gezeigten Ausführungsbeispieles durch den Wandabschnitt der Tragkonstruktion 31 unterhalb der fensterartigen durchsichtigen Elemente 32 gebildet.

Wie im Falle des Ausführungsbeispiels nach den FIG 1 bis 3 weisen auch im Falle des in den FIG 4 und 5 gezeigten Ausführungsbeispiels die Fahrbahnen 8 und 9, die Aufprallschutze und die fensterartigen durchsichtigen Elemente 32 auf ihrer dem Innenraum der Verkehrswege 1 bis 3 zugewandten Seite eine schallabsorbierende Oberfläche auf, was nicht notwendigerweise der Fall sein muss. Vielmehr können die fensterartigen durchsichtigen Elemente 32 auch als gewöhnliche Fenster oder als Schallschutzfenster ausgebildet sein. Darüber hinaus kann auch die in den FIG 4 und 5 gezeigte Verkehrseinrichtung die im Zusammenhang mit der Verkehrseinrichtung nach den FIG 1 und 3 beschriebenen Funktionselemente bzw. Funktionskomponenten enthalten. Gezeigt ist in FIG 5 beispielsweise für den Verkehrsweg 2 das Vorsehen von Leerrohren, welche sich wiederum längs des Verkehrsweges 2 erstrecken. Die Verkehrswege können aber auch Kanäle und/oder Ausnehmungen aufweisen. Zusätzlich ist in FIG 5 angedeutet, dass einem eingehausten Verkehrsweg eine vorzugsweise von dem durchsichtigen Element und dessen Absaugkanal unabhängige Vorrichtung zum Zuführen von Frischluft und/oder zum Absaugen von Abluft zugeordnet sein kann. In FIG 5 ist im Falle des vorliegenden Ausführungsbeispiels eine Absaugvorrichtung 33, welche beispielsweise einen Ventilator aufweisen kann, gezeigt. Die Absaugvorrichtung 33 kann in in FIG 5 nicht dargestellter Weise ein Rohrsystem umfassen, mit dem die Abluft ggf. nach einer vorherigen Filterung an die Umgebung abgegeben werden kann. Die Abluft kann aber auch ohne Filterung an für Menschen unkritischen Bereichen an die Umwelt abgegeben werden.

Das in den FIG 4 und 5 gezeigte Ausführungsbeispiel einer Verkehrseinrichtung weist zusätzlich einen vierten Verkehrsweg 40 auf, welcher oberhalb des Verkehrsweges 3 angeordnet ist und im Falle des vorliegenden Ausführungsbeispiels für Fußgänger und Zweiräder ohne Hilfsmotor, beispielsweise Fahrräder 41, vorgesehen ist. Auch der Verkehrsweg 40 bzw. dessen Verkehrsfläche 46 ist zumindest über einen Teilbereich vollständig mit im Falle des vorliegenden Ausführungsbeispiels bogenförmigen durchsichtigen Elementen 42, 43 eingehaust. Die bogenförmigen durchsichtigen Elemente 42, 43 sind dabei derart zueinander angeordnet, bzw. an der Tragkonstruktion 31 angeordnet, dass die Einhausung eine Öffnung aufweist, bei der es sich im Falle des vorliegenden Ausführungsbeispiels um einen sich längs der Einhausung erstreckenden Öffnungsspalt 44 handelt. Die bogenförmigen durchsichtigen Elemente 42, 43 werden dabei bevorzugt mit Stegen 45 auf einen im Wesentlichen konstanten Abstand zueinander zur Bildung des Öffnungsspaltes 44 gehalten. Der Öffnungsspalt 44, der bevorzugt der windabgewandten Seite der Verkehrseinrichtung zugewandt ist, ermöglicht das Einströmen von Frischluft in den Verkehrsweg 40. Es besteht also die Möglichkeit einerseits einem Verkehrsweg über bevorzugt in einem Aufprallschutz angeordnete Öffnungen 29 (vgl. FIG 3) oder über einen, wie in FIG 5 gezeigten, Öffnungsspalt 44 Frischluft zuzuführen. Insbesondere bei der Verwendung von Öffnungen 29. können diese an eine Vorrichtung angeschlossen werden, die die Frischluft gezielt in den Innenraum der Verkehrswege einbläst.

In den FIG 6, 7, 8 und 9 sind weitere Ausführungsbeispiele von Verkehrseinrichtungen nach der Erfindung gezeigt.

Die Verkehrswege 50, 51 der FIG 6 mit ihrer Fahrbahn 52 bzw. 53, insbesondere für Automobile 7 entsprechen im Wesentlichen den Verkehrswegen 2 und 3 der zuvor beschriebenen Ausführungsbeispiele. Die Verkehrswege 50, 51 weisen beidseitig ihrer Fahrbahn 52 bzw. 53 jeweils einen Aufprallschutz 12 auf. Im Falle des in FIG 6 gezeigten Ausführungsbeispiels sind die Stützpfeiler, welche insbesondere den Verkehrweg 51 tragen, nicht erkennbar. Zwischen den Aufprallschutzen 12 des Verkehrsweges 50 und dem Verkehrsweg 51 erstrecken sich längs des Verkehrsweges 50 beidseitig fensterartige durchsichtige Elemente 54, wodurch der Verkehrsweg 50 bzw. die Fahrbahn 52 des Verkehrweges 50 wenigstens über einen bestimmten Abschnitt vollständig eingehaust ist. Bei den fensterartigen durchsichtigen Elementen 54 kann es sich dabei beispielsweise um gewöhnliche Fenster oder um Schallschutzfenster handeln. Der Verkehrsweg 51 stellt dabei für den Verkehrsweg 50 eine Art Überdachung bzw. Decke 37 dar. Die Decke 37 kann dabei eine schallabsorbierende Oberfläche aufweisen. Die schallabsorbierende Oberfläche der Decke 37 kann wie die Oberfläche 34 oder 35 ausgebildet sein.

In vergleichbarer Weise ist der Verkehrsweg 51 eingehaust, wobei der Verkehrsweg 51 zusätzlich zu den seitlich angeordneten fensterartigen durchsichtigen Elementen 54 eine Überdachung 55 aufweist, welche ebenfalls aus durchsichtigen Elementen oder anderen Dachelementen aufgebaut sein kann. Die Überdachung 55 kann Öffnungen 56 zur Ableitung von Abgasen bzw. zur Zufuhr von Frischluft aufweisen. Der Überdachung kann jedoch auch eine Absaugvorrichtung zugeordnet sein, mit der die Abluft bzw. die Abgase einem Filtersystem zugeführt werden oder in für den Menschen unkritische Bereiche der Umwelt abgegeben werden.

Dem in FIG 6 gezeigten Ausführungsbeispiel kann insbesondere eine Gebrauchsmöglichkeit der zuvor erwähnten nutenförmigen Ausnehmungen, Kanäle oder Leerrohre der Verkehrswege bzw. der Aufprallschutze der Verkehrswege entnommen werden. So dienen beispielsweise die Kanäle 15 der Aufprallschutze 12 der Verkehrwege 50 und 51 zur Aufnahme wenigstens einer Komponente eines Verkehrsleitsystems. Ein derartiges Verkehrsleitsystem kann beispielsweise eine Art Autopilotfunktion haben, so dass die Verkehrswege 50 und 51 benutzende Fahrzeuge 7, welche über entsprechende mit dem Verkehrsleitsystem kommunizierende, elektrische Einrichtungen verfügen, beispielsweise automatisch gesteuert werden können. Die Steuerung kann beispielsweise dahingehend erfolgen, dass die Fahrzeuge eine vorgeschriebene Geschwindigkeit oder einen bestimmten Abstand zu dem vorausfahrenden Fahrzeug oder zu den Aufprallschutzen 12 einhalten, so dass sich insbesondere die Fahrbahnen 52 und 53 der Verkehrswege 50 und 51 besonders schmal ausführen lassen.

Des Weiteren ist in der FIG 6 dargestellt, dass in der Ausnehmung 13 der Fahrbahn 52 eine Komponente 57 eines automatischen Transportsystems für Fahrzeuge 7 angeordnet werden kann. Im Falle des in FIG 6 gezeigten Ausführungsbeispiels handelt es sich bei dem Transportsystem um ein automatisches Schleppsystem, wobei jeweils ein Haken 57 des Schleppsystems in eine entsprechende Gegenvorrichtung, beispielsweise eine Lasche 59, eines entsprechend ausgestatteten Fahrzeugs 7 eingreift und das Fahrzeug 7 automatisch über den Verkehrsweg 50 transportieren.

In jeder Ausnehmung 13 des Verkehrweges 51 ist im Falle des vorliegenden Ausführungsbeispiels jeweils ein Transportband 58 angeordnet, was ebenfalls dazu führt, dass ein Fahrzeug 7 automatisch mit Hilfe der Transportbänder 58 über den Verkehrsweg 51 geführt wird. Mit Hilfe derartiger Transportsysteme ist ein Eigenantrieb der Fahrzeuge 7 auf den Verkehrswegen 50, 51 nicht erforderlich.

Wenn einer der Verkehrswege 50, 51 ein Verkehrsleitsystem und/oder ein automatisches Transportsystem aufweist, so umfassen diese in nicht dargestellter Weise wenigstens eine Steuereinrichtung in Form einer programmgesteuerten Recheneinrichtung. Die Steuereinrichtung des Verkehrsleitsystems steuert dabei die Fahrzeugführung über den jeweiligen Verkehrsweg und die Steuereinrichtung des automatischen Transportsystems den Transport der Fahrzeuge über den jeweiligen Verkehrsweg.

In den bisher beschriebenen Ausführungsbeispielen weist ein Verkehrsweg jeweils nur eine Verkehrsfläche bzw. Fahrbahn für eine Verkehrsrichtung auf. Gemäß den Ausführungsbeispielen nach den FIG 7 und 8 kann ein Verkehrsweg jedoch auch mehrere Verkehrsflächen für eine Verkehrsrichtung oder einander entgegengesetzte Verkehrsrichtungen aufweisen.

Bei dem in FIG 7 gezeigten Ausführungsbeispiel weist der Verkehrsweg 70 zwei Verkehrflächen 71 und 72 für Züge 4 auf. Die Verkehrswege 73 und 74, welche oberhalb des Verkehrsweges 70 angeordnet sind, weisen ebenfalls jeweils zwei Verkehrsflächen 75, 76 bzw. 77, 78 auf, welche jeweils durch einen Aufprallschutz 12 voneinander getrennt sind. Im Falle des in FIG 7 dargestellten Ausführungsbeispiels ist die Tragkonstruktion 79 als Raumfachwerk mit Rohren 80 und Verbindungselementen 81 ausgeführt. Die Rohre 80 sind über die Verbindungselemente bzw. Verbindungsknoten 81 derart miteinander verbunden, dass sich die Tragkonstruktion in Form des Raumfachwerks 79 ergibt. Die Verkehrswege 73 und 74 sind dabei aus FIG 7 in nicht zu erkennender Weise wenigstens über einen Abschnitt vollständig mit dem Raumfachwerk einhaust, welches hierzu innen und/oder außen beispielsweise mit Platten verkleidet sein kann. Zur Gewährung einer freien Sicht eines die Verkehrswege 73 und 74 nutzenden Verkehrsteilnehmers verfügen diese in ebenfalls aus FIG 7 nicht erkennbarer Weise über entsprechende in dem Raumfachwerk 79 angeordnete fensterartige durchsichtige Elemente, wie sie beispielsweise in der FIG 4 dargestellt sind.

In FIG 8 ist ein Ausführungsbeispiel einer Verkehrseinrichtung dargestellt, bei dem insbesondere die Verkehrswege 82 und 83 jeweils zwei Verkehrsflächen aufweisen. Die Verkehrsflächen 84 und 85 sind wiederum für Züge 4 vorgesehen, während die Verkehrsflächen 86 und 87 des Verkehrsweges 83 für Automobile vorgesehen sind. Der Verkehrsweg 88 ist für die Benutzung durch Fußgänger 89 bzw. Fahrradfahrer vorgesehen. Die Verkehrswege 82, 83 und 88 sind wie im Falle des in den FIG 4 und 5 gezeigten Ausführungsbeispiels vollständig durch eine Tragkonstruktion 90 über wenigstens einen Abschnitt ihrer Erstreckung vollständig eingehaust. Den Verkehrswegen sind dabei, wie zuvor beschrieben, fensterartige durchsichtige Elemente zugeordnet.

Insbesondere im Falle der in den FIG 7 und 8 gezeigten Ausführungsbeispiele kann die Verkehrseinrichtung den Verkehrsflächen der Verkehrswege zugeordnete Signalanlagen aufweisen, mit denen beispielsweise die Verkehrsrichtung angezeigt werden kann, wenn Verkehrsflächen wahlweise für zwei Verkehrsrichtungen zur Nutzung vorgesehen sind. Über die Signalanlagen bzw. Verkehrsrichtungsanzeigen kann demnach die Fahrtrichtung der Fahrzeuge der jeweiligen Verkehrssituation angepasst werden.

Dabei besteht auch die Möglichkeit, die Verkehrsflächen eines Verkehrsweges durch Fahrzeuge eines unterschiedlichen Typs benutzen zu lassen. Beispielsweise kann ein Verkehrsweg eine Verkehrsfläche für Automobile und daneben eine Verkehrsfläche für Züge aufweisen.

Der Zugang zu den Verkehrswegen erfolgt im Übrigen in in den Figuren nicht dargestellter Weise bevorzugt über Rampen, Auffahrten, Abfahrten, Aufzüge für die Fahrzeuge oder auch über angebaute Parkhäuser.

Die Einhausungen der Verkehrswege können in nicht dargestellter Weise Notausgänge für Notfallsituationen aufweisen. In FIG 1 ist exemplarisch eine an dem Stützpfeiler 10 angeordnete Fluchtleiter 60 gezeigt, über die die Verkehrswege 2 und 3 im Notfall verlassen werden können. Ein solcher Not-, Flucht- oder Rettungsweg kann auch wie in FIG 1 mit gestrichelten Linien angedeutet eingehaust sein. Es kann aber auch nur eine Art Überdachung für den Not-, Flucht- oder Rettungsweg vorgesehen sein. Der Not-, Flucht- oder Rettungsweg kann dabei auch andersartig ausgebildet sein, beispielsweise eine Treppe mit oder ohne Treppenhaus aufweisen.

Des Weiteren kann die Verkehrseinxichtung wenigstens ein einem Verkehrsweg zugeordnetes, im Inneren der Einhausung des Verkehrsweges angeordnetes Element aufweisen, welches für einen Lärmabriss und/oder Windabriss und/oder einen Abriss von Abgasen, Rauchwolken etc. vorgesehen ist. Das Element kann beispielsweise an der Einhausung und/oder an einem Aufprallschutz angeordnet sein und sich rechtwinklig oder unter einem anderen Winkel in Richtung der Verkehrsfläche des Verkehrsweges erstrecken, wobei das Element eine vertikale Längsausdehnung und eine Ausdehnung in die Breite, in Richtung auf die Verkehrsfläche aufweist. Die Ausdehnung in die Breite ist jedoch derart, dass der Verkehr über die Verkehrsfläche nicht behindert wird. Das Element kann dabei ein Spoiler sein bzw. wie ein Spoiler aufgebaut sein und eine Abrisskante und/oder Trapezkontur und/oder eine andere geeignete Innenkontur aufweisen, um einem Spoiler vergleichbar eine Strömung bzw. eine Luftströmung zu stören. In der Regel weist ein Verkehrsweg mehrere derartige Elemente auf, die einseitig oder zweiseitig einer Verkehrsfläche, Fahrbahn etc. angeordnet sein können. Die Elemente oder Spoiler dienen insbesondere dazu einen Sog, der innerhalb einer Einhausung beispielsweise durch Fahrzeugbewegungen auftreten kann, zumindest teilweise zu unterbinden bzw. zu hindern. Abrisskanten der Elemente oder Spoiler sorgen dabei für einen Windabriss bzw. Luftströmungsabriss. Mit den Elementen kann auch ein Lärmabriss, sowie ein Abriss von Abgasströmen oder Rauchwolken etc. bewirkt werden. Das Element oder der Spoiler ist in seiner Form dabei bevorzugt jeweils der Einhausung angepasst. Ein Element oder Spoiler kann demnach rechteckförmig, flach oder bogenförmig, flach oder dreieckförmig, flach etc. ausgebildet sein.

Die vorstehend beschriebenen Verkehrseinrichtungen stellen nur Ausführungsbeispiele der Erfindung dar. So kann beispielsweise ein Verkehrsweg für schienengebundene Fahrzeuge auch über einem Verkehrsweg für Automobile oder Fußgänger angeordnet werden. Je nach Situation können also Verkehrswege für unterschiedliche Verkehrsmittel in unterschiedlicher Kombination übereinander angeordnet werden.

Das durchsichtige Element muss auch nicht notwendigerweise aus Polycarbonat, sondern kann auch aus Glas, Acryl oder PMMA (Polymethylmethacrylat) sowie mit und ohne Schallschutz ausgebildet sein.

Insbesondere dann, wenn ein Verkehrsweg nur eine Fahrbahn, Spur etc. aufweist, ist es empfehlenswert entlang des Verkehrsweges in bestimmten Abständen Ausweich-, Notfall- oder Pannenbuchten vorzusehen. Aber auch Verkehrswege mit mehreren Fahrbahnen, Spuren etc. können derartige Ausweich-, Notfall- oder Pannenbuchten aufweisen.

Des Weiteren sind beliebige Mischformen unter anderem der beschriebenen Ausführungsbeispiele möglich.

In FIG 9 ist beispielsweise eine Art Mischform zwischen den in FIG 1 und in FIG 6 gezeigten Ausführungsbeispielen dargestellt. Die Verkehrseinrichtung der FIG 9 weist wie die Verkelirseinrichtung der FIG 1 drei Verkehrswege 1 bis 3 auf. Im Unterschied zu dem in FIG 1 dargestellten Ausführungsbeispiel ist der Verkehrsweg 2 jedoch nicht wie der Verkehrsweg 3 bogenförmig eingehaust, sondern weist wie der Verkehrsweg 50 des in FIG 6 dargestellten Ausführungsbeispiels seitlich durchsichtige Elemente auf, wobei die Unterseite des Verkehrsweges 3 der FIG 9 als Decke 37 dient.

Im Falle des in FIG 9 dargestellten Ausführungsbeispiels sind mehrere durchsichtige Elemente 21 zur Bildung einer durchsichtigen Einhausung 38 beispielsweise miteinander verklebt, z.B. mit Silikon, oder über entsprechende Leisten 47 miteinander verbunden. In gleicher Weise können die Wände 48 des Verkehrsweges 2 aus durchsichtigen Elementen 21 aufgebaut sein. Ein durchsichtiges Element 21 kann dabei in gleicher, in den Figuren nicht gezeigter Weise selbst aus mehreren durchsichtigen Teilelementen aufgebaut sein.

Die erfindungsgemäße Verkehxseinrichtung ist dabei nicht nur für Neubauten, sondern auch für bestehende Verkehrswege vorgesehen. Dabei besteht die Möglichkeit existierende Verkehrswege, seien es beispielsweise Bahnlinien oder Straßen, in die Verkehxseinrichtung zu integrieren bzw. mit der Verkehxseinxichtung zu ergänzen. So können mit Hilfe einer Tragkonstruktion weitere Verkehrswege über einem bestehenden Verkehrsweg angeordnet werden. Beispielsweise können oberhalb einer bestehenden Bahnlinie weitere Verkehrswege, z. B. für Automobile, wie in den Figuren 1, 5, 7 und 8 dargestellt, angeordnet werden. Dabei können für die Verkehrswege z. B. einzelne Einhausungen vorgesehen sein oder aber die Tragkonstruktion haust die Verkehrswege ein.

Im Übrigen müssen nicht alle Verkehrswege einer Verkehrseinrichtung eingehaust sein. Bevorzugt sind Verkehrswege eingehaust, die von Fahrzeugen benutzt werden, bei deren Betrieb Lärm und Abgase entstehen. So kann beispielsweise auf die Einhausung einer Bahnlinie verzichtet werden, wenn die darauf verkehrenden Züge vor allem mit Elektromotoren angetrieben werden (vgl. FIG 1).

### Bezugszeichenliste

- 1 bis 3: Verkehrswege
- 4: Zug
- 5: Verkehrsfläche
- 6: Schienenstrang
- 7: Automobil bzw. Fahrzeug
- 8, 9: Fahrbahn
- 10: Stützpfeiler
- 11: Querstrebe
- 12: Aufprallschutz
- 13: Ausnehmung
- 14: Leerrohr
- 15: Kanal
- 16: Ausnehmung
- 17: Einhausung
- 18: Leiste
- 19, 20: durchsichtige Platte
- 21: durchsichtiges Element
- 22: Leiste
- 23: Öffnung
- 24: Innenraum
- 25: Hohlraum
- 26, 27: Innenraum
- 28: Steg
- 29: Öffnung
- 30: Absaugaggregat
- 31: Tragkonstruktion
- 32: fensterartiges durchsichtiges Element
- 33: Absaugvorrichtung
- 34: schallabsorbierende Oberfläche der Fahrbahn
- 35: schallabsorbierende Oberfläche des Aufprallschutzes
- 36: schallabsorbierende Oberfläche des durchsichtigen Elementes
- 37: Decke
- 38: Einhausung
- 39: Oberleitung
- 40: Verkehrsweg
- 41: Fahrrad
- 42, 43: bogenförmiges durchsichtiges Element
- 44: Öffnungsspalt
- 45: Steg
- 46: Verkehrsfläche
- 47: Leiste
- 48: Wand
- 50, 51: Verkehrsweg
- 52, 53: Fahrbahn
- 54: durchsichtiges Element
- 55: Überdachung
- 56: Öffnung
- 57: Hacken der Schleppvorrichtung
- 58: Transportbänder
- 59: Lasche
- 60: Fluchtleiter
- 70: Verkehrsweg
- 71, 72: Verkehrsfläche
- 73, 74: Verkehrsweg
- 75 bis 78: Verkehrsflächen
- 79: Raumfachwerk
- 80: Rohr
- 81: Verbindungselement
- 82: Verkehrsweg
- 83: Verkehrsweg
- 84, 85: Verkehrsflächen
- 86, 87: Verkehrsflächen
- 88: Verkehrsweg
- 89: Fußgänger
- 90: Tragkonstruktion

## Patentansprüche

1. Verkchrseinrichtung aufweisend
a) wenigstens zwei übereinander angeordnete Verkehrswege (1, 2, 3, 40, 50, 51, 70, 73, 74, 82, 83, 88),
b) welche jeweils wenigstens eine Verkehrsfläche (5, 8, 9, 46, 52, 53, 71, 72, 75 bis 78, 84 bis 87) umfassen,
c) welche Verkehrs fläche (5, 8, 9, 46, 52, 53, 71, 72, 75 bis 78, 84 bis 87) zumindest über eine bestimmte Länge vollständig eingehaust ist,
d) wobei die Einhausung (17, 31, 79, 90) wenigstens ein den Blick aus der Einhausung (17, 31, 79, 90) gestattendes durchsichtiges Element (21, 32, 54) aufweist,
e) wobei wenigstens einem Verkehrsweg (2) wenigstens eine Vorrichtung (30) zum Zuführen von Frischluft und/ oder zum Absaugen von Abluft zugeordnet ist, **dadurch gekennzeichnet,**
f) **dass** das durchsichtige Element (21) der Einhausung (17, 31, 79, 90) der Verkehrsfläche (5, 8, 9, 46, 52, 53, 71, 72, 75 bis 78, 84 bis 87) dieses Verkehrswegs (2) zwei voneinander beabstandete, durchsichtige Platten (19, 20) aufweise, zwischen denen wenigstens ein Hohlraum (25) ausgebildet ist,
g) **dass** das durchsichtige Element (21) mit einer ersten Seite in einer ersten Leiste (18) mit einem U-förmigen Querschnittsprofil angeordnet ist,
h) wobei die erste Leiste (18) in einem der Verkehrsfläche (8, 9) zugewandten Schenkel des U-förmigen Querschnittsprofils wenigstens eine Öffnung (23) zu einem mit dem Hohlraum (25) des durchsichtigen Elementes (21) verbundenen Innenraum (24) der ersten Leiste (18) aufweiset,
i) **dass** das durchsichtige Element (21) mit einer zweiten Seite in einer zweiten Leiste (22) mit einem U-förmigen oder doppel-U-förmigen Querschnittsprofil angeordnet ist,
j) wobei die zweite Leiste (22) einen sich entlang der zweiten Leiste (22) erstreckenden, mit dem Hohlraum (25) des durchsichtigen Elementes (21) verbundenen Innenraum (26, 27) aufweist,
k) wobei die Öffnung (13) der ersten Leiste (18), der Innenraum (24) der ersten Leiste (18), der Hohlraum (25) des durchsichtigen Elementes (21) und der Innenraum (26) der zweiten Leiste (22) einen Kanal bilden,
l) wobei der Kanal mit der Vorrichtung (30) zum Zuführen von Frischluft und/oder zum Absaugen von Abluft verbunden ist.

2. Verkehiseinrichtung nach Anspruch 1, welche eine Tragkonstruktion (10, 31, 79, 90) für die Verkehrswege (1, 2, 3, 40, 50, 51, 70, 73, 74, 82, 83, 88) aufweist.

3. Verkehrseintichtung nach Anspruch 2, bei der die Tragkonstruktion (31, 79, 90) derart ausgebildet ist, dass sie mindestens eine Verkehrsfläche (5, 8, 9, 71, 72, 75 bis 78, 84 bis 87) eines Verkehrsweges (1, 2, 3, 40, 70, 73, 74, 82, 83, 88) zumindest über eine bestimmte Länge vollständig einhaust.

4. Verkehrseinrichtung nach einem der Ansprüche 1 bis 3, bei der das durchsichtige (32, 54) Element fensterartig oder schallschutzfenstetartig ausgebildet ist, wobei ein Verkehrsweg (1, 2, 3, 50, 51, 70, 73, 74, 82, 83, 88) wenigstens in der Sichthöhe eines die Verkehrsfläche (5, 8, 9, 52, 53, 71, 72, 75 bis 78, 84 bis 87) des Verkehrsweges (1, 2, 3, 50, 51, 70, 73, 74, 82, 83, 88) nutzenden Verkehrsteilnehmers wenigstens ein fensterartiges oder schallschutzfensterartiges Element (32, 54) umfasst.

5. Verkehrseinrichtung nach einem der Ansprüche 1 bis 4, bei der das durchsichtige Element (21, 32, 54) wenigstens auf der der Verkehrsfläche (5, 8, 9, 46, 52, 53, 71, 72, 75 bis 78, 84 bis 87) des Verkehrweges (1, 2, 3, 40, 50, 51, 70, 73, 74, 82, 83, 88) zugewandten Seite eine schallabsorbierende Oberfläche (36), insbesondere eine wabenförmig ausgebildete Oberfläche aufweist.

6. Verkehrseinrichtung nach einem der Ansprüche 1 bis 5, bei der die Platten (19, 20) des durchsichtigen Elementes (21) durch wenigstens einen Steg (28) getrennt sind.

7. Verkehrseinrichtung nach einem der Ansprüche 1 bis 6, bei der die Einhausung (17, 54, 55) ) tunnelförmig ausgebildet ist oder wenigstens zwei Seitenwände aufweist, wobei zumindest eine Seitenwand zumindest teilweise von einem durchsichtigen Element (54) gebildet wird.

8. Verkehtseinrichtung nach einem der Ansprüche 1 bis 7, bei der die Einhausung eine Überdachung (55) aufweist, die wenigstens ein durchsichtiges Element umfasst.

9. Verkehrseinrichtung nach einem der Ansprüche 1 bis 8, bei der die Einhausung wenigstens ein eine Längsausdehnung umfassendes, im Querschnitt bogenförmiges durchsichtiges Element (21) aufweist.

10. Verkehrseinrichtung nach Anspruch 9, bei der zwei bogenförmige, durchsichtige Elemente (21) einen Abschnitt einer Einhausung (17) bilden.

11. Verkehrs einrichtung nach einem der Ansprüche 1 bis 10, bei der die Einhausung wenigstens eine Öffnung (44) zum Luftaustausch und/oder Brandschutz aufweist, wobei die Öffnung (44) auf der windabgewandtcn Seite der Verkehrseinrichtung vorgesehen ist.

12. Verkehrseinrichtung nach einem der Ansprüche 1 bis 11, bei der ein Verkehrsweg (2, 3, 40, 50, 51, 73, 74, 83, 88) wenigstens einen Aufprallschutz (12) aufweist.

13. Vetkehrseinrichtung nach Anspruch 12, bei der der Aufprallschutz (12) auf seiner der Verkehrsfläche (8, 9, 46, 52, 53, 75 bis 78, 86, 87) zugewandten Seite eine schallabsorbierende Oberfläche (35) aufweist.

14. Verkehrseinrichtung nach einem der Ansprüche 12 oder 13, bei der ein Verkehrsweg (2, 3, 50, 51) und/oder der Aufprallschutz (12) wenigstens eine Ausnehmung (13, 16) und/oder wenigstens einen Kanal (15) und/oder wenigstens ein Leerrohr (14) aufweist, wobei die wenigstens eine Ausnehmung (13, 16) und/oder der wenigstens eine Kanal (15) und/oder das wenigstens eine Leerrohr (14) des Verkehrsweges (2, 3, 50, 51) und/oder des Aufprallschutzes (12) zur Aufnahme wenigstens einer Komponente (57, 58) eines Verkehisleltsystems und/ oder eines automatischen Transportsystems für ein Verkehrsmittel vorgesehen sind.

15. Verkehrseinrichtung nach einem der Ansprüche 1 bis 14, welche wenigstens ein einem Verkehrsweg zugeordnetes, im Inneren der Einhausung des Verkehrsweges angeordnetes Element aufweist, welches für einen Lärmabriss und/oder Windabriss und/oder einen Abriss von Abgasen, Rauchwolken etc. vorgesehen ist.

## Claims

1. Traffic installation having
a) at least two traffic ways (1, 2, 3, 40, 50, 51, 70, 73, 74, 82, 83, 88) which are arranged one above the other
b) and each comprising at least one traffic surface (5, 8, 9, 46, 52, 53, 71, 72, 75 to 78, 84 to 87),
c) which traffic surface (5, 8, 9, 46, 52, 53, 71, 72, 75 to 78, 84 to 87) is completely enclosed at least over a specific length,
d) the enclosure (17, 31, 79, 90) having at least one transparent element (21, 32, 54) which makes it possible to look out of the enclosure (17, 31, 79, 90)
e) whereby at least one device (30) for supplying fresh air and/or for suction-extracting exhaust air is associated with at least one traffic way (2), **characterised in that**
f) the transparent element (21) of the enclosure (17, 31, 79, 90) of the traffic surface (5, 8, 9, 46, 52, 53, 71, 72, 75 to 78, 84 to 87) of this traffic way (2) has two transparent plates (19, 20) which are set apart from one another and between which at least one hollow space (25) is formed,
g) the transparent element (21) is arranged with a first side in a first strip (18) with a U-shaped cross-sectional profile,
h) the first strip (18) having, in a leg of the U-shaped cross-sectional profile that faces the traffic surface (8, 9), at least one opening (23) to an interior (24) of the first strip (18), the interior being connected to the hollow space (25) of the transparent element (21),
i) the transparent element (21) is arranged with a second side in a second strip (22) with a U-shaped or double U-shaped cross-sectional profile,
j) the second strip (22) having an interior (26, 27) which extends along the second strip (22) and is connected to the hollow space (25) of the transparent element (21),
k) the opening (13) of the first strip (18), the interior (24) of the first strip (18), the hollow space (25) of the transparent element (21) and the interior (26) of the second strip (22) forming a channel,
l) the channel being connected to the device (30) for supplying fresh air and/or for suction-extracting exhaust air.

2. Traffic installation according to claim 1, which has a carrying construction (10, 31, 79, 90) for the traffic ways (1, 2, 3, 40, 50, 51, 70, 73, 74, 82, 83, 88).

3. Traffic installation according to claim 2, in which the carrying construction (31, 79, 90) is embodied in such a way that it completely encloses at least one traffic surface (5, 8, 9, 71, 72, 75 to 78, 84 to 87) of a traffic way (1, 2, 3, 40, 70, 73, 74, 82, 83, 88) at least over a specific length.

4. Traffic installation according to one of claims 1 to 3, in which the transparent (32, 54) element is embodied in the manner of a window or in the manner of a sound insulating window, wherein a traffic way (1, 2, 3, 50, 51, 70, 73, 74, 82, 83, 88) comprises, at least at the eye level of a road user using the traffic surface (5, 8, 9, 52, 53, 71, 72, 75 to 78, 84 to 87) of the traffic way (1, 2, 3, 50, 51, 70, 73, 74, 82, 83, 88), at least one window-like or sound insulating window-like element (32, 54).

5. Traffic installation according to one of claims 1 to 4, in which the transparent element (21, 32, 54) has a sound absorbent surface (36), in particular a surface embodied in a honeycombed manner, at least on the side facing the traffic surface (5, 8, 9, 46, 52, 53, 71, 72, 75 to 78, 84 to 87) of the traffic way (1, 2, 3, 40, 50, 51, 70, 73, 74, 82, 83, 88).

6. Traffic installation according to one of claims 1 to 5, in which the plates (19, 20) of the transparent element (21) are separated by at least one web (28).

7. Traffic installation according to one of claims 1 to 6, in which the enclosure (17, 54, 55) is embodied in a tunnel-like manner or has at least two side walls, wherein at least one side wall is formed at least partially by a transparent element (54).

8. Traffic installation according to one of claims 1 to 7, in which the enclosure has a roof structure (55) comprising at least one transparent element.

9. Traffic installation according to one of claims 1 to 8, in which the enclosure has at least one transparent element (21) which comprises a longitudinal extension and is arcuate in cross section.

10. Traffic installation according to claim 9, in which two arcuate, transparent elements (21) form a portion of an enclosure (17).

11. Traffic installation according to one of claims 1 to 10, in which the enclosure has at least one opening (44) for air exchange and/or fire protection, wherein the opening (44) is provided on the windsheltered side of the traffic installation.

12. Traffic installation according to one of claims 1 to 11, in which a traffic way (2, 3, 40, 50, 51, 73, 74, 83, 88) has at least one crash protector (12).

13. Traffic installation according to claim 12, in which the crash protector (12) has a sound absorbent surface (35) on its side facing the traffic surface (8, 9, 46, 52, 53, 75 to 78, 86, 87).

14. Traffic installation according to one of claims 12 or 13, in which a traffic way (2, 3, 50, 51) and/or the crash protector (12) has at least one recess (13, 16) and/or at least one channel (15) and/or at least one empty tube (14), wherein the at least one recess (13, 16) and/or the at least one channel (15) and/or the at least one empty tube (14) of the traffic way (2, 3, 50, 51) and/or the crash protector (12) are provided for receiving at least one component (57, 58) of a traffic control system and/or an automatic transport system for a means of transport.

15. Traffic installation according to one of claims 1 to 14, which has at least one element which is associated with a traffic way, is arranged inside the enclosure of the traffic way and is provided to eliminate noise and/or eliminate wind and/or eliminate exhaust gases, clouds of smoke, etc.

## Revendications

1. Système de circulation comportant
a) au moins deux voies de circulation (1, 2, 3, 40, 50, 51, 70, 73, 74, 82, 83, 88) disposées l'une au-dessus de l'autre,
b) lesquelles comportent au moins une surface de circulation (5, 8, 9, 46, 52, 53, 71, 72, 75 à 78, 84 à 87),
c) lesquelles surfaces de circulation (5, 8, 9, 46, 52, 53, 71, 72, 75 à 78, 84 à 87) sont complètement incorporées sur une longueur déterminée,
d) l'élément d'incorporation (17, 31, 79, 90) comportant au moins un élément transparent (21, 32, 54) permettant de voir hors de l'élément d'incorporation (17, 31, 79, 90),
e) sachant qu'un dispositif (30) pour l'admission d'air frais et/ou l'aspiration d'air vicié est associé à au moins au moins une voie de circulation (2),
**caractérisé**
f) **en ce que** l'élément transparent (21) de l'élément d'incorporation (17, 31, 79, 90) de la surface de circulation (5, 8, 9, 46, 52, 53, 71, 72, 75 à 78, 84 à 87) de ladite voie de circulation (2) comporte deux plaques (19, 20) transparentes, situées à distance l'une de l'autre, entre lesquelles est réalisé au moins un espace vide (25),
g) **en ce que** l'élément transparent (21) est agencé avec un premier côté dans une première barre (18) formée par un profilé avec une section en forme de U,
h) la première barre (18) comportant dans une branche du profilé en U, orientée vers la surface de circulation (8, 9), au moins une ouverture (23) vers un volume intérieur (24) de la première barre (18), lequel communique avec l'espace vide (25) de l'élément transparent (21),
i) **en ce que** l'élément transparent (21) est agencé avec un deuxième côté dans une deuxième barre (22) formée par un profilé avec une section en forme de U ou en forme de double U,
j) la deuxième barre (22) comportant un volume intérieur (26, 27) s'étendant le long de la deuxième barre (22), communiquant avec l'espace vide (25) de l'élément transparent (21),
k) l'ouverture (13) de la première barre (18), le volume intérieur (24) de la première barre (18), l'espace vide (25) de l'élément transparent (21) et le volume intérieur (26) de la deuxième barre (22) formant un conduit,
l) ledit conduit étant relié au dispositif (30) pour l'admission d'air frais et/ou l'aspiration d'air vicié.

2. Système de circulation selon la revendication 1, lequel comporte une structure de support (10, 31, 79, 90) pour les voies de circulation (1, 2, 3, 40, 50, 51, 70, 73, 74, 82, 83, 88).

3. Système de circulation selon la revendication 2, dans lequel la structure de support (31, 79, 90) est réalisée de telle sorte que ladite au moins une surface de circulation (5, 8, 9, 71, 72, 75 à 78, 84 à 87) d'une voie de circulation (1, 2, 3, 40, 70, 73, 74, 82, 83, 88) est incorporée complètement dans ladite structure de support au moins sur une longueur déterminée.

4. Système de circulation selon l'une quelconque des revendications 1 à 3, dans lequel l'élément transparent (32, 54) est réalisé en forme de fenêtre ou de fenêtre antibruit, une voie de circulation (1, 2, 3, 50, 51, 70, 73, 74, 82, 83, 88) comportant au moins un élément (32, 54) en forme de fenêtre ou de fenêtre antibruit à hauteur de vue d'un participant à la circulation utilisant la surface de circulation (5, 8, 9, 52, 53, 71, 72, 75 à 78, 84 à 87) de la voie de circulation (1, 2, 3, 50, 51, 70, 73, 74, 82, 83, 88).

5. Système de circulation selon l'une quelconque des revendications 1 à 4, dans lequel l'élément transparent (21, 32, 54), au moins sur le côté orienté vers la surface de circulation (5, 8, 9, 46, 52, 53, 71, 72, 75 à 78, 84 à 87) de la voie de circulation (1, 2, 3, 40, 50, 51, 70, 73, 74, 82, 83, 88), comporte une surface (36) absorbant le bruit, en particulier une surface en nid d'abeille.

6. Système de circulation selon l'une quelconque des revendications 1 à 5, dans lequel les plaques (19, 20) de l'élément transparent (21) sont séparées par au moins une entretoise (28).

7. Système de circulation selon l'une quelconque des revendications 1 à 6, dans lequel l'élément d'incorporation (17, 54, 55) est réalisé en forme de tunnel ou comporte au moins deux parois latérales, sachant qu'au moins une paroi latérale est formée au moins en partie par un élément transparent (54).

8. Système de circulation selon l'une quelconque des revendications 1 à 7, dans lequel l'élément d'incorporation comporte une toiture (55), qui comporte au moins un élément transparent.

9. Système de circulation selon l'une quelconque des revendications 1 à 8, dans lequel l'élément d'incorporation comporte au moins un élément transparent (21) courbe sur une coupe transversale et s'étendant dans la direction longitudinale.

10. Système de circulation selon la revendication 9, dans lequel deux éléments transparents (21) courbes forment un tronçon d'un élé ment d'incorporation (17).

11. Système de circulation selon l'une quelconque des revendications 1 à 10, dans lequel l'élément d'incorporation comporte au moins une ouverture (44) pour l'échange d'air et/ou la protection contre le feu, ladite ouverture (44) étant prévue sur le côté, opposé au vent, du système de circulation.

12. Système de circulation selon l'une quelconque des revendications 1 à 11, dans lequel une voie de circulation (2, 3, 40, 50, 51, 73, 74, 83, 88) comporte au moins un système de protection résistant aux collisions (12).

13. Système de circulation selon la revendication 12, dans lequel le système de protection résistant aux collisions (12), sur son côté orienté vers la surface de circulation (8, 9, 46, 52, 53, 75 à 78, 86, 87), comporte une surface (35) absorbant le bruit.

14. Système de circulation selon la revendication 12 ou 13, dans lequel une voie de circulation (2, 3, 50, 51) et/ou le système de protection résistant aux collisions (12) comportent au moins un évidement (13, 16) et/ou au moins un conduit (15) et/ou au moins un tube vide (14), sachant que ledit au moins un évidement (13, 16) et/ou ledit au moins un conduit (15) et/ou ledit au moins un tube vide (14) de la voie de circulation (2, 3, 50, 51) et/ou du système de protection résistant aux collisions (12) sont prévus pour recevoir au moins un composant (57, 58) d'un système de guidage de la circulation et/ou d'un système de transport automatique pour un moyen de circulation.

15. Système de circulation selon l'une quelconque des revendications 1 à 14, lequel comporte au moins un élément, qui est associé à une voie de circulation, est disposé à l'intérieur de l'élément d'incorporation de la voie de circulation et qui est prévu pour la rupture du bruit et/ou la rupture du vent et/ou une rupture des gaz d'échappement, des nuages de fumée, etc.
